# EUROPÄISCHE PATENTSCHRIFT

(11) **EP 2 501 622 B1**
(45) Veröffentlichungstag und Bekanntmachung des Hinweises auf die Patenterteilung: **16.07.2014**
(21) Anmeldenummer: 10787900.9
(22) Anmeldetag: 05.11.2010
(51) Int. Cl.: B65D 25/06

(54) **EINSATZ FÜR EINEN TRANSPORTBEHÄLTER AUS KUNSTSTOFF**
INSERT FOR A TRANSPORT CONTAINER MADE OF PLASTIC MATERIAL
INSERT POUR CONTENEUR DE TRANSPORT EN MATIERE PLASTIQUE

(30) Priorität: 16.11.2009 CH 17522009
(43) Veröffentlichungstag der Anmeldung: 26.09.2012
(73) Patentinhaber: Georg Utz Holding AG, 5620 Bremgarten (CH)
(72) Erfinder: HUG, Yves, 8966 Lieli (CH)
(74) Vertreter: Spierenburg, Pieter
(86) Internationale Anmeldenummer: PCT/IB2010/055033
(87) Internationale Veröffentlichungsnummer: WO 2011/058489

(56) Entgegenhaltungen:
- EP-A1- 0 841 254
- DE-A1- 2 154 783
- DE-B3-102006 058 031
- DE-U1-202006 016 566

## Beschreibung

Die Erfindung betrifft einen Einsatz für einen Transportbehälter aus Kunststoff nach dem Oberbegriff des Patentanspruchs 1.

### STAND DER TECHNIK

Es ist bekannt, für den Transport von Gläsern einen Transportbehälter mit einem Einsatz aus kreuzförmig zueinander angeordneten Kunststoffstreifen zu verwenden, um Gläser stosssicher in einem Transportbehälter zu halten. Solche Einsätze sind für eine bestimmte Grösse von Gläsern ausgelegt, so dass man für Gläser eines anderen Durchmessers und/oder einer grösseren Höhe jeweils andere Einsätze benötigt.

Die DE 20 2006 016 566 U1 zeigt einen Einsate nach dem Oberbegriff des Anspruchs 1.

### AUFGABE DER ERFINDUNG

Es ist nun Aufgabe der vorliegenden Erfindung, einen Einsatz der vorgenannten Art so zu verbessern, dass ein einziger Einsatz für Gläser unterschiedlicher Höhe verwendet werden kann.

### GEGENSTAND DER ERFINDUNG

Diese Aufgabe wird durch einen Einsatz für einen Transportbehälter aus Kunststoff mit den Merkmalen des Patentanspruchs 1 gelöst.

Der erfindungsgemässe Einsatz hat den grossen Vorteil, dass durch zwei baugleiche Teile mit dazwischenliegenden Tragelementen verschiedene Höhen eingestellt und somit mehrere verschieden hohe Einsätze für Gläser auf eine einfache Art erhalten werden können. Der erfindungsgemässe Einsatz bietet somit einen stabilen und stossicheren Halt für Gläser verschiedener Höhe und kann problemlos in bestehende Transportbehälter eingelassen werden.

### BESCHREIBUNG EINES AUSFÜHRUNGSBEISPIELES DER ERFINDUNG

Weitere Vorteile der Erfindung ergeben sich aus den abhängigen Patentansprüchen und aus der nachfolgenden Beschreibung, in welcher die Erfindung anhand eines in den schematischen Zeichnungen dargestellten Ausführungsbeispieles näher erläutert wird. Es zeigt:
- Fig. 1: eine perspektivische Ansicht eines Einsatzes mit zwei Einsatzteilen angeordnet auf einem ersten Abstand,
- Fig. 2: eine perspektivische Ansicht desselben Einsatzes mit zwei Einsatzteilen angeordnet auf einem zweiten Abstand.
- Fig. 3: eine perspektivische Ansicht desselben Einsatzes mit den zwei Einsatzteilen angeordnet auf demselben Abstand, wie in Fig. 2, mit einer anderen Fachgrösse,
- Fig. 4: eine perspektivische Ansicht eines Einsatzes mit drei Einsatzteilen,
- Fig. 5: eine perspektivische Ansicht auf eine Stapelung von drei Einsätzen,
- Fig. 6: eine perspektivische Ansicht auf ein Tragelement zur Beanstandung der Einsatzteile,
- Fig. 7: den Einsatz der Fig. 2 in Unteransicht, und
- Fig. 8: einen Ausschnitt des Eckbereichs des Einsatzes.

In Figur 1 ist ein Einsatz 1 für Glaswaren, hier zylindrische Wassergläser, der aus einem oberen Einsatzteil 2 und einem unteren Einsatzteil 3 besteht, die gleich ausgebildet sind. Die Eckbereiche 4 der Einsatzteile 2, 3 sind mit einer zylindrischen Aufnahme 5 versehen, die in der Form eines Vierkants ausgebildet sind und seitlich ein Rastelement 6 mit einem vorstehenden Stift 7 und einem Hebel 8 auf weisen. Das Rastelement 6 ist an einer an der Aufnahme 5 angeformten Lasche 9 federnd befestigt. Das Einsatzteil 2, 3 hat eine rasterförmige Einteilung 11, die aus gekreuzt angeordneten Kunststoffstreifen 12 besteht (siehe Figur 3). Die Kunststoffstreifen 12 weisen im Bereich der Kreuzungspunkte trapezförmige Vertiefungen 13 auf, so dass die im Einsatz 1 eingelassenen Gläser 50 einfacher daraus entnommen werden können. Der in Figur 1 ersichtlich vorderen Rand 15 ist gekröpft ausgebildet und weist einen Eingriff 16 auf. Auf der gegenüberliegenden - nicht ersichtlichen Seite - ist der Rand ebenfalls so ausgebildet. Der untere Einsatzteil 3 ist mit Kreuzrippen 14 am Boden (siehe auch Fig. 7) versehen, auf welchen die Gläser 50 abgestellt werden können.

Das obere Einsatzteil 2 ist durch säulenförmige Tragelemente 17 auf einem Abstand zu dem unteren Einsatzteil 3 angeordnet. Das Tragelement 17 ist dazu als Vierkant-Säule mit einer rechteckförmigen Verzahnung 18 ausgebildet. In die Verzahnung 18 greift der Stift 7 des Rastelementes 6 ein, so dass die Höhe zwischen den beiden Einsatzteilen 2 und 3 einstellbar ist. Die Vierkant-Säule des Tragelementes 17 ist passend zum Vierkantzylinder der Aufnahme 5 geformt. Ferner weist das Tragelement 17 im unteren Bereich einen umgehenden Tragrand 19 auf (siehe auch Figur 6), so dass das Tragelement 17 auf den oberen Rand der Aufnahme 5 des unteren Tragteils 3 ruht. Wie aus Figur 6 ersichtlich weist das Tragelement 17 im Endbereich eine Einbuchtung 20 auf, in welche der Stift 7 des Rastelementes 6 eingreift, so dass das Tragelement 17 unten fest im Einsatzteil 3 gehalten ist.

Figur 2 zeigt nun einen Einsatz 1 mit Tragelementen 17A, welche länger ausgebildet sind als die Tragelemente 17 in der Figur 1. Ansonsten sind die Teile des Einsatzes 1 identisch wie in Figur 1 ausgebildet. Damit können nun höhere Gläser 60, wie hier Weingläser, die einen selben Durchmesser wie die Wassergläser 50 der Figur 1 haben, in dem Einsatz 1 stabil gehalten werden.

Figur 3 zeigt einen Einsatz 1 mit demselben Abstand mit Tragelementen 17A zwischen den Einsatzteilen 2 und 3 wie in Figur 2. Jedoch ist die Fachgrösse zwischen den Kunststoffstreifen 12 hier grösser, so dass Gläser mit einem grösseren Durchmesser in diesem Einsatz 1 gehalten werden können. In Figur 4 ist ein Einsatz 1 mit drei Einsatzteilen 2, 3 und 4 gezeigt. bei welchem die Tragelemente 17B noch länger ausgebildet sind. Dabei kann das mittlere Einsatzteil 4 auf einem gleichen Abstand zu den beiden oberen und unteren Einsatzteilen 2 und 3 angeordnet sein. Figur 5 zeigt die Stapelung von drei verschieden hohen Einsätzen 1, wobei der untere Rand 22 des unteren Einsatzteiles 3 auf den oberen, abgesetzten Rand 23 des oberen Einsatzteils 2 eines darunterliegenden Einsatzes 1 aufsteht.

Figur 5 zeigt die Stapelung von den drei verschieden hohen Einsätzen 1A, 1 B und 1C, wie sie in den Figuren 2, 3 und 4 gezeigt sind.

Wie nun aus Figur 6 ersichtlich ist, weist das säulenförmige Tragelement 17 eine rechteckförmige Verzahnung 18 auf, wobei jeder Zahn 25 eine Vorkerbung 26 aufweist, um das Tragelement 17 auf die richtige Länge abzuschneiden. Ferner ist zur Vereinfachung der jeweils eingestellten Höhe auf dem Tragelement 17 die jeweilige Einrastposition 27 mit der numerischen Angabe in mm eingelassen.

Figur 7 zeigt den Boden des Einsatzes 1, mit den Kreuzrippen 14, welche aus einer rechteckförmigen Verstrebung 30, die grosse Längs- und Querrippen 32 und Diagonalrippen 31 trägt. Zwischen den grossen Längs- und Querrippen 32 und den Diagonalrippen 31 sind kleinere Längs- und Querrippen 33, 34 angeordnet.

Figur 8 ist eine Detaildarstellung des Eckbereichs 4 des Einsatzes 1, wobei noch deutlicher das Rastelement 6 mit dem vorstehenden Stift 7 und dem Hebel 8 ersichtlich ist. Der Stift 7 greift in die rechteckige Verzahnung 18 ein, d.h. steht auf einem Zahn 25, so dass das obere Einsatzteil 2 auf dem Tragelement 17 arretiert ist. Der Eckbereich 4 ist mit einer abgerundeten Stützfläche 40 versehen, welche den abgerundeten Rand des unteren Einsatzteils 2 passgenau umfasst, so dass die Einsätze 1 beim Stapeln zentriert werden.

## Patentansprüche

1. Einsatz (1) für einen Transportbehälter aus Kunststoff mit einer rasterförmigen, aus Kunststoffstreifen (12) bestehenden Einteilung (11) für Gläser oder dergleichen mit mindestens zwei im Wesentlichen gleichförmigen Einsatzteilen (2, 3) und mindestens zwei Tragelementen (17), **dadurch gekennzeichnet, dass** die Tragelemente (17) bezüglich der Einsatzteile (2, 3) höhenverstellbar sind, so dass die Einsatzteile (2, 3) auf einem einstellbaren Abstand zueinander verbunden sind.

2. Einsatz nach Anspruch 1, **dadurch gekennzeichnet, dass** im Randbereich eines Einsatzteils (2, 3) durchgehende Aufnahmen (5) vorgesehen sind, durch welche die Tragelemente (17) hindurchgeführt sind.

3. Einsatz nach Anspruch 2, **dadurch gekennzeichnet, dass** das Tragelement (17) mit einer längsausgerichteten Verzahnung (18) versehen ist, und die Aufnahme (5) ein Rastelement (6) aufweist, welches in die Verzahnung eingreift.

4. Einsatz nach Anspruch 3, **dadurch gekennzeichnet, dass** das Tragelement (17) im unteren Bereich auf einem Abstand zu ihrem Ende einen umgehenden Tragrand (19) aufweist, welcher sich auf die zugehörige Aufnahme (5) abstützt.

5. Einsatz nach Anspruch 4, **dadurch gekennzeichnet, dass** das Tragelement im Endbereich eine Einbuchtung (20) aufweist, in welche das Rastelement (6) der Aufnahme (5) des unteren Einsatzteiles (2, 3) eingreift.

6. Einsatz nach einem der Ansprüche 3 bis 5, **dadurch gekennzeichnet, dass** die Verzahnung (18) rechteckförmig ausgebildet ist und bei jedem Zahn eine Vorkerbung (26) vorgesehen ist, um das Tragelement auf eine bestimmte Höhe abzuschneiden.

7. Einsatz nach einem der Ansprüche 2 bis 6, **dadurch gekennzeichnet, dass** die Einsatzteile (2, 3,) rechteckig ausgebildet sind und die Aufnahmen (5) in den Eckbereichen (4) vorgesehen sind.

8. Einsatz nach einem der Ansprüche 1 bis 7, **dadurch gekennzeichnet, dass** die Kunststoffstreifen (12) im Bereich der Kreuzungspunkte eine Vertiefung (13) aufweisen.

9. Einsatz nach einem der Ansprüche 1 bis 8, **dadurch gekennzeichnet, dass** das Einsatzteil (2, 3) je auf zwei gegenüberliegenden Bereichen einen vorstehenden, gekröpften Rand (15) mit einem Eingriff (16) aufweist.

## Claims

1. An insert (1) for a transport container made of plastic, comprising a grid-shaped compartmentation (11) for glasses or the like, which compartmentation consists of plastic strips (12) and comprises at least two substantially identical insert parts (2, 3) and at least two support elements (17), **characterized in that** the support elements (17) are height-adjustable with respect to the insert parts (2, 3), so that the insert parts (2, 3) are joined to each other at an adjustable distance from each other.

2. An insert according to claim 1, **characterized in that** continuous receivers (5) are provided in the boundary region of an insert part (2, 3), through which the support elements (17) are guided.

3. An insert according to claim 2, **characterized in that** the support element (17) is provided with a longitudinally aligned toothing (18), and the receiver (5) comprises a latching element (6) which engages in the toothing.

4. An insert according to claim 3, **characterized in that** the support element (17) comprises a surrounding support edge (19) in the bottom region at a distance from its end, which support edge rests on the associated receiver (5).

5. An insert according to claim 4, **characterized in that** the support element comprises an indentation (20) in the end region, in which the latching element (6) of the receiver (5) of the bottom insert part (2, 3) engages.

6. An insert according to one of the claims 3 to 5, **characterized in that** the toothing (18) is arranged in a rectangular fashion and a pre-notch (26) is provided in each tooth in order to cut the support element to a specific height.

7. An insert according to one of the claims 2 to 6, **characterized in that** the insert parts (2, 3) are arranged in a rectangular fashion and the receivers (5) are provided in the corner regions (4).

8. An insert according to one of the claims 1 to 7, **characterized in that** the plastic strips (12) have a depression (13) in the region of the crossing points.

9. An insert according to one of the claims 1 to 8, **characterized in that** the insert part (2, 3) comprises a protruding offset edge (15) with a catch (16) on two opposite regions each.

## Revendications

1. Insert (1) pour un récipient de transport en plastique avec une division (11) en quadrillage formée de bandes de plastique (12) pour des verres ou similaires avec au moins deux parties d'insert (2, 3) sensiblement de la même forme et au moins deux éléments portants (17), **caractérisé en ce que** les éléments portants (17) sont réglables en hauteur par rapport aux parties d'insert (2, 3), de sorte que les parties d'insert (2, 3) sont assemblées les unes aux autres avec un écartement réglable.

2. Insert selon la revendication 1, **caractérisé en ce qu'**il est prévu dans la zone de bord d'une partie d'insert (2, 3) des sertissures traversants (5) à travers lesquels les éléments portants (17) sont passés.

3. Insert selon la revendication 2, **caractérisé en ce que** l'élément portant (17) est muni d'une denture (18) orientée dans le sens de la longueur, et la sertissure (5) présente un élément d'emboîtement (6) qui se met en prise dans la denture.

4. Insert selon la revendication 3, **caractérisé en ce que** l'élément portant (17) présente dans la partie inférieure à distance de son extrémité un bord portant circonférentiel (19) qui s'appuie sur la sertissure (5) correspondant.

5. Insert selon la revendication 4, **caractérisé en ce que** l'élément portant présente dans la partie d'extrémité un creux (20) dans lequel l'élément d'emboîtement (6) de la sertissure (5) de la partie d'insert (2, 3) inférieure se met en prise.

6. Insert selon l'une des revendications 3 à 5, **caractérisé en ce que** la denture (18) est de forme rectangulaire et il est prévu au niveau de chaque dent une entaille préparée (26) pour couper l'élément portant à une certaine hauteur.

7. Insert selon l'une des revendications 2 à 6, **caractérisé en ce que** les parties d'insert (2, 3) ont une forme rectangulaire et les sertissures (5) sont prévus dans les zones des coins (4).

8. Insert selon l'une des revendications 1 à 7, **caractérisé en ce que** les bandes de plastique (12) présentent un renfoncement (13) au niveau des intersections.

9. Insert selon l'une des revendications 1 à 8, **caractérisé en ce que** la partie d'insert (2, 3) présente sur chacune de deux zones opposées un bord coudé (15) en saillie avec une prise (16).
